# EUROPÄISCHE PATENTSCHRIFT

(11) **EP 0 616 119 B1**
(45) Veröffentlichungstag und Bekanntmachung des Hinweises auf die Patenterteilung: **18.06.1997**
(21) Anmeldenummer: 93104163.6
(22) Anmeldetag: 15.03.1993
(51) Int. Cl.: F02D 41/14, F02D 41/22

(54) **Verfahren zur Überprüfung von Lambdasonden**
Method for monitoring a lambda sensor
Méthode de surveillance de sonde lambda

(43) Veröffentlichungstag der Anmeldung: 21.09.1994
(73) Patentinhaber: SIEMENS AKTIENGESELLSCHAFT, 80333 München (DE)
(72) Erfinder: Achleitner, Erwin, Dr. Dipl.-Ing., W-8400 Regensburg (DE)

(56) Entgegenhaltungen:
- US-A- 3 938 075
- US-A- 4 177 787
- US-A- 4 191 151
- US-A- 5 065 728

## Beschreibung

Die Erfindung betrifft ein Verfahren zur Überprüfung der Funktionsfähigkeit von Lambdasonden, bei dem die Schaltzeiten der Lambdasonde gemessen werden.

Bei Brennkraftmaschinen können die Schadstoffemissionen durch katalytische Nachbehandlung vermindert werden.

Die katalytische Nachbehandlung setzt eine bestimmte Zusammensetzung des Abgases voraus, ein sogenanntes stöchiometrisches Gemisch. Hierzu dient eine Gemischregelung mittels einer sogenannten Lambdasonde, durch die die Gemischzusammensetzung periodisch in engen Grenzen um den Sollwert reguliert wird. Diese Sonde gibt dazu bei fettem Kraftstoff/Luftgemisch eine große Spannung (die Fettspannung) und bei magerem Kraftstoff-/Luftgemisch eine kleine Spannung ab; dazwischen liegt ein Spannungssprung , der für λ = 1 charakteristisch ist.

Die Sonden können im Laufe des Betriebes defekt werden, die Gemischzusammensetzung wird in Folge falsch geregelt, die Abgase werden nicht mehr korrekt entgiftet und auf Dauer wird dann sogar der Katalysator beschädigt.

Es ist deswegen notwendig, die Funktionsfähigkeit der Lambdasonde zu überwachen.

Aus US-A-3,938,075 ist ein Verfahren zur Überwachung einer Lambdasonde bekannt, wobei bei Arbeitsbedingungen des Lambdaregelkreises die Schaltzeit festgestellt wird, in der das Sondensignal sich von einem Fettwert auf einen Magerwert oder von dem Magerwert auf den Fettwert ändert und die Sonde als korrekt arbeitend eingestuft wird, wenn diese Zeit kleiner als ein Grenzwert ist.

Aus US-A-4,177,787 ist ein Verfahren zur Überwachung einer Lambdasonde bekannt, bei der die Schaltzeit von Fett nach Mager und die Schaltzeit von Mager nach Fett unterschiedlich sind und getrennt oder im Verhältnis zueinander für den Nachweis einer fehlerhaften Lambdasonde verwendet werden.

Aufgabe der vorliegenden Erfindung ist es daher, ein Verfahren anzugeben, das es gestattet, die dynamische Funktionsfähigkeit der Lambdasonde zuverlässig zu überprüfen.

Gelöst wird dies, mit den Merkmalen gemäß Anspruch 1.

Zur Überprüfung der Schaltzeiten ist es notwendig, daß sich die Brennkraftmaschine während des Prüfzykluses in einem annähernd stationären Betriebszustand befindet. In diesem Zustand ist die Prüfung aber dann möglich, ohne in die Lambda-Regelung störend einzugreifen.

Das Verfahren wird im folgenden anhand der Zeichnung noch näher erläutert. Die Zeichnung zeigt schematisch den Ablauf eines Ausführungsbeispiels des erfindungsgemäßen Verfahrens.

Bei diesem Ausführungsbeispiel wird angenommen, daß die Lambdasonde bei einem fettem Gemisch einen höheren Spannungswert ausgibt als bei einem mageren Gemisch. Das erfindungsgemäße Verfahren funktioniert in analoger Weise auch bei Lambdasonden, die eine entgegengesetzte Spannungs- / Gemischzuordnung aufweisen.

Erfindungsgemäß wird aus den Schaltzeiten der Lambdasonde ein Bezugswert (BW) ermittelt, hier im Ausführungsbeispiel werden dazu mehrere Schaltzeiten aufsummiert, wobei eine getrennte Auswertung der Schaltzeiten von Fett nach Mager und von Mager nach Fett erfolgt, und mit einem zugeordneten Grenzwert verglichen.

Im Verfahrensschritt S1 wird die Schaltzeit TS gemessen, die die Lambdasonde für eine Umschaltung von fett nach mager oder von mager nach fett benötigt.
Die Messung erfolgt beispielsweise mit einem getakteten Zeitzähler. Bei der Umschaltung von fett nach mager bleibt der Zeitdauerzähler auf Null, solange sich das Lambdasondensignal oberhalb der Fettschwelle befindet.
Sinkt es unter die Fettschwelle, so beginnt der Zeitzähler zu laufen. Er stoppt wieder, wenn das Lambdasondensignal unter die Magerschwelle abgefallen ist.
Bei der Umschaltung von mager nach fett bleibt der Zeitdauerzähler auf Null solange sich das Lambdasondensignal unterhalb der Magerschwelle befindet.
Steigt es über die Magerschwelle, so beginnt der Zeitzähler zu laufen. Er stoppt wieder, wenn das Lambdasondensignal über die Fettschwelle steigt. Als Fett- und Magerschwelle wird ein vorgebbarer Bruchteil des Maximalwerts des Lambdasondensignals definiert. Es wird beispielsweise als Fettschwelle 90% des Maximalwerts und als Magerschwelle 10% des Maximalwerts angenommen. Statt des letzten gemessenen einzelnen Maximalwerts beziehungsweise Minimalwerts kann dabei auch der über eine gleitende Mittelung aus den jeweiligen letzten tatsächlich gemessenen Werten ermittelte Wert verwendet werden.

Wie im Verfahrensschritt S2 angedeutet ist, wird der Umschaltvorgang auf Umkehrpunkte kontrolliert. Ein Umkehrpunkt tritt auf, wenn im Schaltvorgang von fett nach mager das eigentlich stetig kleiner werdende Lambdasondensignal plötzlich wieder größer wird oder im Schaltvorgang von mager nach fett, das eigentlich stetig größer werdende Lambdasondensignal plötzlich wieder kleiner wird. Wird so ein Umkehrpunkt erkannt, wird diese Schaltzeit nicht zur Auswertung herangezogen.

Im Verfahrensschritt S3 wird kontrolliert, ob sich die Brennkraftmaschine in einem annähernd stationären Zustand befindet, d.h. ob sich Last und Drehzahl seit der letzten Schaltzeitmessung nicht erheblich geändert haben. Liegt kein solch annähernd stationärer Zustand vor, so wird die Schaltzeit ebenfalls nicht zur Auswertung herangezogen.

Liegt aber ein annähernd stationärer Zustand vor, so wird im Verfahrensschritt S4 geprüft, ob die Sonde von fett nach mager schaltet und dann weiter nach S5 verzweigt, oder ob die Sonde von mager nach fett schaltet und dann weiter nach S9 verzweigt.

Im Verfahrensschritt S5 wird die aktuell ermittelte Schaltzeit TS zur Summe SFM der bisher schon ermittelten Schaltzeiten hinzugezählt.
Dann wird im Verfahrensschritt S6 aus einem Kennfeld in Abhängigkeit beispielsweise von der angesauten Luftmasse und der Drehzahl der Brennkraftmaschine der Schaltzeitengrenzwert FMG ausgelesen und zur Summe SFMG der bisher schon ausgelesenen Grenzwerte hinzugezählt.

Im Verfahrensschritt S7 wird der Zähler ZF, der die Zahl der Umschaltungen von fett nach mager angibt, um eins erhöht.

Im Verfahrensschritt S8 wird geprüft, ob der Wert des Zählers ZF kleiner ist, als ein vorgebbarer Auslösewert ZFA, der die Größe des Prüfzykluses festlegt. Ist dies der Fall, wird wieder zum Anfang des Verfahrens verzweigt. Ist der Wert aber gleich oder größer als der Auslösewert, wird im Verfahrensschritt S14 geprüft, ob die Summe der ermittelten Schaltzeiten SFM von fett nach mager kleiner als der Grenzwert SFMG ist. Ist dies der Fall, wird im Verfahrensschritt S16 angezeigt, daß die Lambdasonde in Ordnung ist. Ist der ermittelte Summenwert SFM aber gleich oder größer als der Grenzwert SFMG, so wird im Verfahrensschritt S15 angezeigt, daß die Lambdasonde defekt ist.
In beiden Fällen werden im Verfahrensschritt S17 die Zähler und Summanden zurückgesetzt und dann wird, sofern eine erneute Überprüfung der Lambdasonde stattfinden soll, zum Anfang des Verfahrens zurückgekehrt.

Wird dagegen im Verfahrensschritt S4 erkannt, daß die Sonde von mager nach fett schaltet, dann wird weiter nach S9 verzweigt.

Im Verfahrensschritt S9 wird die aktuell ermittelte Schaltzeit TS zur Summe SMF der bisher schon ermittelten Schaltzeiten hinzugezählt.
Dann wird im Verfahrensschritt S10 aus einem Kennfeld wieder in Abhängigkeit von den aktuellen Betriebsbedingungen der Brennkraftmaschine (beispielsweise anhand der angesaugten Luftmasse und der aktuellen Drehzahl) der Schaltzeitengrenzwert MFG ausgelesen und zur Summe SMFG der bisher schon ausgelesenen Grenzwerte hinzugezählt.

Im Verfahrensschritt S11 wird der Zähler ZM, der die Zahl der Umschaltungen von fett nach mager angibt, um eins erhöht.

Im Verfahrensschritt S12 wird geprüft, ob der Wert des Zählers ZM kleiner als ein Auslösewert ZMA ist. Ist dies der Fall, wird wieder zum Anfang des Verfahrens zurückgegangen. Ist der Wert aber gleich oder größer als der Auslösewert, wird im Verfahrensschritt S13 geprüft, ob die Summe der ermittelten Schaltzeiten SMF von mager nach fett kleiner als der Grenzwert SMFG ist. Ist dies der Fall wird, wie schon weiter oben beschrieben, im Verfahrensschritt S16 angezeigt, daß die Lambdasonde in Ordnung ist. Ist der Summenwert aber gleich oder größer als der Grenzwert wird, wie ebenfalls weiter oben schon beschrieben, im Verfahrensschritt S15 angezeigt, daß die Lambdasonde defekt ist.
Bei defekter Lambdasonde wird außerdem eine eventuell vorhandene Katalysatorwirkungsgradüberprüfung gesperrt.

## Patentansprüche

1. Verfahren zur Überprüfung von Lambdasonden, bei dem bei Arbeitsbedingungen des Lambdaregelkreises ein Bezugswert (BW) ermittelt wird aus der Größe der Schaltzeiten (TS), in der das Sondensignal sich von einem Fettwert auf einen Magerwert oder von einem Magerwert auf einen Fettwert ändert und die Sonde als korrekt arbeitend eingestuft wird, wenn der Bezugswert (BW) kleiner als ein zugeordneter Grenzwert ist,
**dadurch gekennzeichnet,**
daß eine Schaltzeit (TS) nur berücksichtigt wird, wenn der Verlauf des Sondensignals keine Umkehrpunkte während des Schaltvorgangs aufweist.

2. Verfahren nach Anspruch 1
**dadurch gekennzeichnet,**
daß die Sondenüberprüfung nur durchgeführt wird, wenn sich die Brennkraftmaschine in einem nahezu stationären Betriebsbereich befindet.

3. Verfahren nach Anspruch 1
**dadurch gekennzeichnet,**
daß die Schaltzeiten (TS) einer Mittelung unterzogen werden.

4. Verfahren nach Anspruch 1
**dadurch gekennzeichnet,**
daß zur Bildung des Bezugswerts (BW) eine vorgebbare Anzahl von Schaltzeiten (TS) aufsummiert wird.

5. Verfahren nach Anspruch 1
**dadurch gekennzeichnet,**
daß der Grenzwert betriebspunktabhängig einem Kennfeld beispielsweise in Abhängigkeit von angesaugter Luftmasse und Drehzahl der Brennkraftmaschine entnommen wird.

6. Verfahren nach Anspruch 1
**dadurch gekennzeichnet,**
daß die Schaltzeiten von Fett nach Mager und von Mager nach Fett getrennt ermittelt werden und daraus gesonderte Bezugswerte gebildet und diese mit gesonderten Grenzwerten verglichen werden.

7. Verfahren nach Anspruch 1
**dadurch gekennzeichnet,**
daß als Fettwert der Wert verwendet wird, bei dem das Sondensignal einen vorgebbaren ersten Bruchteil seines Maximalwertes aufweist und als Magerwert der Wert verwendet wird, bei dem das Sondensignal einen vorgebbaren zweiten Bruchteil seines Maximalwertes aufweist.

8. Verfahren nach Anspruch 1
**dadurch gekennzeichnet,**
daß als Fettwert der Wert verwendet wird, bei dem das Sondensignal einen vorgebbaren ersten Bruchteil und als Magerwert der Wert verwendet wird, bei dem das Sondensignal einen zweiten Bruchteil des Wertes aufweist, der sich durch eine gleitende Mittelung der zuletzt gemessenen Maximalwerte ergibt.

## Claims

1. Method for checking lambda probes, in which method, under working conditions of the lambda control circuit, a reference value (BW) is determined from the magnitude of the switching times (TS) in which the probe signal changes from a rich value to a lean value or from a lean value to a rich value and the probe is classified as working correctly if the reference value (BW) is lower than an assigned limit value, characterized in that a switching time (TS) is only taken into account if the profile of the probe signal does not have any reversal points during the switching process.

2. Method according to Claim 1, characterized in that the checking of the probe is only carried out if the internal combustion engine is in a virtually steady-state operating range.

3. Method according to Claim 1, characterized in that the switching times (TS) are subjected to averaging.

4. Method according to Claim 1, characterized in that a prescribable number of switching times (TS) are added together in order to form the reference value (BW).

5. Method according to Claim 1, characterized in that the limit value is obtained from a characteristic diagram as a function of the operating point, for example as a function of the intake air flow and the rotational speed of the internal combustion engine.

6. Method according to Claim 1, characterized in that the switching times from rich to lean and from lean to rich are determined separately and separate reference values are formed therefrom and the said reference values are compared with separate limit values.

7. Method according to Claim 1, characterized in that the value at which the probe signal has a prescribable first fraction of its maximum value is used as the rich value, and the value at which the probe signal has a prescribable second fraction of its maximum value is used as the lean value.

8. Method according to Claim 1, characterized in that the value at which the probe signal has a prescribable first fraction of the value which is obtained by a sliding averaging of the maximum values measured last is used as the rich value and the value at which the probe signal has a second fraction of the value which is obtained by a sliding averaging of the maximum values measured last is used as the lean value.

## Revendications

1. Procédé de contrôle de sondes lambda, selon lequel, dans des conditions de travail du circuit de régulation lambda, une valeur de référence (BW) est établie à partir de la grandeur des temps de passage (TS) que le signal de sonde prend pour passer d'une valeur riche à une valeur pauvre ou d'une valeur pauvre à une valeur riche et la sonde est notée comme fonctionnant correctement lorsque la valeur de référence (BW) est inférieure à la valeur limite associée,
caractérisé
en ce qu'il n'est tenu compte d'un temps de passage (TS) que lorsque la variation du signal de sonde dans le temps ne présente pas de point d'inversion pendant l'opération de passage.

2. Procédé selon la revendication 1, caractérisé en ce que le contrôle de sonde n'est exécuté que lorsque le moteur à combustion interne se trouve dans un domaine de fonctionnement presque stationnaire.

3. Procédé selon la revendication 1, caractérisé en ce que les temps de passage (TS) sont soumis à une formation de moyenne.

4. Procédé selon la revendication 1, caractérisé en ce que, pour la formation de la valeur de référence (BW), un nombre, pouvant être fixé à l'avance, de temps de passage (TS) sont additionnés.

5. Procédé selon la revendication 1, caractérisé en ce que la valeur limite est prélevée, en fonction du point de fonctionnement, dans une table caractéristique formée par exemple en fonction de la masse d'air aspirée et du régime du moteur à combustion interne.

6. Procédé selon la revendication 1, caractérisé en ce que les temps de passage de riche à pauvre et de pauvre à riche sont établis séparément et qu'à partir de ceux-ci, il est formé des valeurs de référence séparées et ces dernières sont comparées à des valeurs limites séparées.

7. Procédé selon la revendication 1, caractérisé en ce que, comme valeur riche, on utilise la valeur pour laquelle le signal de sonde constitue une première fraction, pouvant être fixée à l'avance, de sa valeur maximale et, comme valeur pauvre, on utilise la valeur pour laquelle le signal de sonde constitue une seconde fraction, pouvant être fixée à l'avance, de sa valeur maximale.

8. Procédé selon la revendication 1, caractérisé en ce que, comme valeur riche, on utilise la valeur pour laquelle le signal de sonde constitue une première fraction, pouvant être fixée à l'avance, de la valeur qui est établie au moyen d'une formation de moyenne glissante des valeurs maximales dernièrement mesurées et, comme valeur pauvre, on utilise la valeur pour laquelle le signal de sonde constitue une seconde fraction de ladite valeur établie par formation de moyenne glissante.
